# EUROPÄISCHE PATENTANMELDUNG

(11) **EP 4 632 152 A1**
(43) Veröffentlichungstag der Anmeldung: **15.10.2025**
(21) Anmeldenummer: 25168425.4
(22) Anmeldetag: 04.04.2025
(51) Int. Cl.: E02B 3/10

(54) **WASSERBARRIEREVORRICHTUNG ZUM ABHALTEN UND/ODER ABLEITEN VON WASSER**

(30) Priorität: 10.04.2024 DE 102024109988
(71) Anmelder: Mobildeich GmbH, 22391 Hamburg (DE)
(72) Erfinder: Wagenhuber, Walter, 22391 Hamburg (DE)
(74) Vertreter: Weidner Stern Jeschke

(57) **Zusammenfassung**

Die Erfindung betrifft eine Wasserbarrierevorrichtung zum Abhalten und/oder Ableiten von Wasser, wobei die Wasserbarrierevorrichtung mindestens eine erste Barriereeinheit und eine zweite Barriereeinheit aufweist, wobei die jeweilige Barriereeinheit ein Wandelement mit einer Wandbreite, einer Wandhöhe und einer Wandtiefe und ein flächiges Bodenelement zum Aufstellen auf einem Boden aufweist und das flächige Bodenelement winkelig mit dem Wandelement entlang der Wandbreite verbunden ist und eine gegenüber dem Wandelement freiliegende Seite aufweist, wobei die jeweilige Barriereeinheit an einem Ende der Wandbreite ein Verbindungsrundstab ausgerichtet in seiner Längsabmessung in einer Richtung der Wandhöhe aufweist, wobei der Verbindungsrundstab zumindest teilweise innenliegend einen Hohlraum aufweist, und an einem gegenüberliegenden Ende der Wandbreite einen Verbindungszapfen aufweist, wobei der Verbindungszapfen derart angeordnet ist, dass der Verbindungsrundstab der ersten Barriereeinheit mit dem innenliegenden Hohlraum auf den Verbindungszapfen der zweiten Barriereeinheit aufsteckbar ist, sodass die beiden verbundenen Barriereeinheiten mittels des Verbindungszapfens als eine Drehachse zueinander abwinkelbar sind.

## Beschreibung

Die Erfindung betrifft eine Wasserbarrierevorrichtung zum Abhalten und/oder Ableiten von Wasser, wobei die Wasserbarrierevorrichtung mindestens eine erste Barriereeinheit und eine zweite Barriereeinheit aufweist, wobei die jeweilige Barriereeinheit ein Wandelement mit einer Wandbreite, einer Wandhöhe und einer Wandtiefe und ein flächiges Bodenelement zum Aufstellen auf einem Boden aufweist und das flächige Bodenelement winkelig mit dem Wandelement entlang der Wandbreite verbunden ist und eine gegenüber dem Wandelement freiliegende Seite aufweist.

Aufgrund des Klimawandels, ansteigender Meereshöhen und/oder Starkregenereignissen ist vielerorts vermehrt mit lokalen Überschwemmungen zu rechnen. Ebenso können lokal Überschwemmungen aufgrund von Löschwasseranfall oder Brüchen von wasserführenden Rohrleitungen auftreten.

Allgemein sind fest installierte Schutzsysteme bekannt, wie beispielsweise eine in eine Türöffnung einsetzbare, angepasste Türsperre. Des Weiteren sind mobil aufzubauende Schutzsysteme bekannt, wie beispielsweise aus aufeinander gestapelten Dammbalken mit dazwischen eingesetzten Dichtungen, welche in seitliche Stützenprofile von oben eingeschoben werden. Nachteilig bei bekannten mobil aufzubauenden oder fest installierten Schutzsystemen ist, dass diese häufig nicht schnell und einfach aufgebaut und in ihrem räumlichen Verlauf an die Form des zu schützenden Objektes und/oder den Verlauf der Überschwemmung angepasst werden können.

DE 10 2004 025 456 A1 beschreibt eine zerlegbare Stauwand mit im Boden verankerbaren Pfosten und mit Wandelementen, welche jeweils eine gekrümmte Staufläche und am Boden einen stauseitig vorspringenden Standfuß aufweisen. Das jeweilige Wandelement weist angeordnete Scharnierelemente verteilt über jeweils eine Höhe der beiden Seitenkanten der Staufläche auf. Bei gleicher Ausrichtung der Standfüße zweier benachbarter Wandelemente werden die Scharnierelemente beider Wandelemente miteinander in Eingriff gebracht und zum Verbinden wird anschließend ein separater Scharnierbolzen von oben durch die zueinander angeordneten Scharnierelemente beider Wandelemente gesteckt.

Aufgabe der Erfindung ist es, den Stand der Technik zu verbessern.

Gelöst wird die Aufgabe durch eine Wasserbarrierevorrichtung zum Abhalten und/oder Ableiten von Wasser, wobei die Wasserbarrierevorrichtung mindestens eine erste Barriereeinheit und eine zweite Barriereeinheit aufweist, wobei die jeweilige Barriereeinheit ein Wandelement mit einer Wandbreite, einer Wandhöhe und einer Wandtiefe und ein flächiges Bodenelement zum Aufstellen auf einem Boden aufweist und das flächige Bodenelement winklig mit dem Wandelement entlang der Wandbreite verbunden ist und eine gegenüber dem Wandelement freiliegende Seite aufweist, und die jeweilige Barriereeinheit an einem Ende der Wandbreite einen Verbindungsrundstab ausgerichtet in seiner Längsabmessung in einer Richtung der Wandhöhe aufweist, wobei der Verbindungsrundstab zumindest teilweise innenliegend einen Hohlraum aufweist, und an einem gegenüberliegenden Ende der Wandbreite einen Verbindungszapfen aufweist, wobei der Verbindungszapfen derart angeordnet ist, dass der Verbindungsrundstab der ersten Barriereeinheit mit dem innenliegenden Hohlraum auf den Verbindungszapfen der zweiten Barriereeinheit aufsteckbar ist, sodass die beiden verbundenen Barriereeinheiten mittels des Verbindungszapfens als eine Drehachse zueinander abwinkelbar sind.

Somit wird eine Wasserbarrierevorrichtung bereitgestellt, welche bei einem Überschwemmungsereignis zum Abhalten und/oder Ableiten von Wasser schnell und räumlich flexibel mittels mindestens zwei Barriereeinheiten aufbaubar ist. Folglich ist die Wasserbarrierevorrichtung effizient und gezielt unter räumlich angepasstem Verlauf allgemein als Objektschutz bei verschiedensten Überschwemmungsereignissen und zum Schutz bei Starkregen, Zurückhalten von Löschwasser und als Straßensperre zum Umleiten von Wassermassen bei Rohrbrüchen einsetzbar.

Es ist besonders vorteilhaft, dass die Wasserbarrierevorrichtung aus zwei oder mehreren, insbesondere baugleichen, Barriereeinheiten ohne weitere Hilfsmittel und/oder ohne Verbindungsmittel aufbaubar und auf einem Untergrund aufstellbar ist. Zwei aufeinanderfolgende Barriereeinheiten werden einfach dadurch verbunden, dass der Verbindungsrundstab mit einem innenliegenden Hohlraum der einen Barriereeinheit auf einen Verbindungszapfen der nachfolgenden Barriereeinheit gesteckt wird, wobei der Verbindungszapfen gleichzeitig als Drehachse dient, wodurch die jeweils verbundenen Barriereeinheiten zueinander in ihren Längsausrichtungen entlang der Wandelemente abwinkelbar sind. Folglich ist an jeder Verbindungsstelle ausgebildet durch das Verbinden des jeweiligen Verbindungsrundstabes mit dem jeweiligen Verbindungszapfen zweier benachbarter Barriereeinheiten die räumliche Ausrichtung in Längsrichtung der vorhergehenden Barriereeinheit änderbar und/oder gezielt ausrichtbar. Des Weiteren kann in der aufgebauten Wasserbarrierevorrichtung die räumliche Ausrichtung zweier verbundener Barriereeinheiten durch Versetzen und Drehen eines der beiden Barriereeinheiten an der Drehachse in einfacher und schneller Weise geändert werden, ohne dass die Barriereeinheiten demontiert werden müssen.

Zudem ist es vorteilhaft, dass die Barriereeinheiten der Wasserbarrierevorrichtung lediglich auf den Boden und/oder eine zu schützende Fläche aufgestellt werden, indem das jeweilige flächige Bodenelement zumindest teilweise auf dem Boden und/oder der zu schützenden Fläche aufliegt. Weiterhin vorteilhaft ist, dass die Barriereeinheit und/oder die Wasserbarrierevorrichtung nicht im Boden und/oder am Boden, beispielsweise mittels eines Verankerungselementes, befestigt werden muss. Stattdessen ist die Wasserbarrierevorrichtung insbesondere frei von einem Befestigungselement im und/oder am Boden. Dadurch, dass die freie Seite des flächigen Bodenelementes zum Wasser ausgerichtet ist, fließt das Wasser auf die Oberseite des flächigen Bodenelementes und drückt dieses und somit die jeweilige Barriereeinheit gegen den Boden, wodurch ein Verrutschen und/oder Wegschwemmen der Wasserbarrierevorrichtung verhindert ist.

Ein wesentlicher Gedanke der Erfindung beruht darauf, dass die Länge und räumliche Ausrichtung einer Wasserbarrierevorrichtung beim Aufbauen flexibel anpassbar und ausrichtbar ist, indem bei aufeinanderfolgenden, insbesondere baugleichen, Barriereeinheiten jeweils der Verbindungsrundstab der vorherigen Barriereeinheit auf dem Verbindungszapfen der nachfolgenden Barriereeinheit aufgesteckt wird und gleichzeitig aufgrund der Ausbildung des Verbindungszapfens als Drehachse hierbei die beiden verbundenen Barriereeinheiten zueinander abwinkelbar sind. Dadurch, dass bei Aufstecken der innenliegende Hohlraum des Verbindungsrundstabes geführt um den nach oben gerichtete Verbindungszapfen angeordnet wird, sind jeweils zwei benachbarte Barriereeinheiten in einfacher und sicherer Weise schnell miteinander ohne ein zusätzliches Verbindungsmittel verbindbar.

Folgendes Begriffliche sei erläutert:
Eine "Wasserbarrierevorrichtung" ist insbesondere ein modulares System mit zwei oder mehreren Barriereeinheiten zum Abhalten und/oder Ableiten von Wasser. Die Wasserbarrierevorrichtung wird insbesondere durch Verbinden von zwei oder mehreren Barriereeinheiten aneinander aufgebaut und dadurch eine Schutzwand gegen Hochwasser, Überschwemmung und/oder Wassereinbruch erstellt. Hierbei wird bei benachbarten Seitenwänden zweier Barriereeinheiten der innenliegende Hohlraum des Verbindungsrundstabes der einen Barriereeinheit auf den Verbindungszapfen der anderen Barriereeinheit aufgesteckt und somit drehbar verbunden. Durch Wahl der Anzahl der Barriereeinheiten ist die Länge der Wasserbarrierevorrichtung flexibel einstellbar. Durch die drehbare Verbindung zwischen dem jeweiligen Verbindungsrundstab und dem Verbindungszapfen zweier Barriereeinheiten ist die Wasserbarrierevorrichtung entlang ihrer Länge und somit entlang der Wandbreiten der Barriereeinheiten räumlich im Gelände ausrichtbar. Dadurch kann nicht nur Wasser mittels der Wasserbarrierevorrichtung von einem zu schützenden Objekt abgehalten, sondern auch gezielt im Gelände abgeleitet werden. Da der Verbindungsrundstab mit seinem innenliegenden Hohlraum lediglich auf den Verbindungszapfen aufgesteckt wird oder ist, ist diese drehbare Verbindung wieder lösbar. Somit ist die Wasserbarrierevorrichtung flexibel und modular ausgebildet und ist insbesondere mobil an verschiedenen, zu schützenden Orten aufbaubar, wieder abbaubar und/oder transportierbar.

Eine "Barriereeinheit" ist insbesondere ein flächiges Bauteil, welches sich insbesondere im Wesentlichen in einer vertikalen Richtung und einer horizontalen Richtung erstreckt. Die Barriereeinheit weist insbesondere ein Wandelement und ein Bodenelement auf. Die Barriereeinheit kann einstückig, aufweisend das Wandelement und das Bodenelement, ausgebildet sein. Ebenso können ein Wandelement und ein Bodenelement zu einer Barriereeinheit verbunden sein, wobei diese Verbindung prinzipiell stoffschlüssig, kraftschlüssig und/oder formschlüssig sein kann, solange die Verbindungsstelle und/oder -linie wasserdicht oder abgedichtet ist. Unter einem "Wandelement" wird insbesondere ein vertikales flächiges Bauteil verstanden, dessen Ausdehnung in der Breite (Wandbreite) und Höhe (Wandhöhe) größer als in der Tiefe (Wandtiefe oder Wanddicke) ist. Ein "Bodenelement" ist insbesondere ein flächiges Bauteil, welches im Wesentlichen horizontal ausgerichtet ist und bei der Verwendung der Wasserbarrierevorrichtung zumindest teilweise auf dem Boden aufliegt.

Die jeweilige Barriereeinheit kann beispielsweise als langgestreckter Kunststoffwinkel ausgebildet sein und somit im Querschnitt eine L-Form aufweisen, in welcher das Wandelement beispielsweise senkrecht auf einer Seite und/oder Kante des flächigen Bodenelementes steht und verbunden ist und an der gegenüberliegenden Kante die freiliegende Seite des flächigen Bodenelementes ausrichtbar zum Wasser vorliegt. Ebenso kann das Wandelement auch an jeglicher Position im Querschnitt zwischen den gegenüberliegenden Längsseiten des flächigen Bodenelementes angeordnet und verbunden sein. Somit kann die jeweilige Barriereeinheit im Querschnitt beispielsweise auch eine umgekehrte T-Form mit dem nach obenstehenden Wandelement aufweisen. Die jeweilige Barriereeinheit kann jegliches Material, beispielsweise Holz, Stahl und/oder Kunststoff, aufweisen. Bevorzugt weist die jeweilige Barriereeinheit Kunststoff, beispielsweise Polyethylen, auf. Das Bodenelement kann in Draufsicht eine rechteckige und/oder trapezförmige Form aufweisen. Auch kann das Bodenelement im Wesentlichen eine rechteckige Form aufweisen und mindestens eine Seite und/oder Kante kann konisch verlaufend ausgebildet sein.

Prinzipiell ist herauszustellen, dass die Barriereeinheiten nicht zwingend baugleich sein müssen, sondern lediglich jeweils der Verbindungsrundstab und der Verbindungszapfen zur Ausbildung der drehbaren Verbindung korrespondierend zueinander ausgebildet sein müssen. Somit können die Barriereeinheiten beispielsweise auch unterschiedliche Wandbreiten, Wandhöhen und/oder Wandtiefen und/oder unterschiedliche Materialien aufweisen.

Unter einer "Längsrichtung" wird insbesondere eine Richtung der längsten Ausdehnung eines Körpers und/oder Bauteils verstanden. Somit ist die Längsrichtung insbesondere die Richtung entlang der Wandbreite einer Barriereeinheit und somit entlang der Länge der Wasserbarrierevorrichtung. Im Falle des Verbindungsrundstabes ist die Längsrichtung insbesondere die Richtung entlang der Länge des Verbindungsrundstabes. Dementsprechend wird unter "Längsabmessung" insbesondere die längste Abmessung eines Körpers und/oder Bauteils verstanden.

Unter "winklig" wird insbesondere verstanden, dass zwischen dem Wandelement und dem Bodenelement im Querschnitt der Barriereeinheit ein Winkel angeordnet ist. Hierbei muss das Wandelement nicht zwingend senkrecht auf dem Bodenelement stehen und/oder verbunden sein. Beispielsweise kann im Querschnitt der Barriereeinheit ein kleinster Winkel in einem Bereich von 30° bis 90° zwischen dem Bodenelement und dem Wandelement angeordnet sein.

Unter einem "Verbindungsrundstab" wird insbesondere ein schmales, langes Bauteil mit einem runden Querschnitt verstanden, welches zumindest teilweise innenliegend einen Hohlraum aufweist. Der innenliegende Hohlraum ist insbesondere mit einer Öffnung an einem und/oder dem unteren Ende des Verbindungsrundstabes verbunden. Ein Außenquerschnitt und/oder ein Außenumfang des Verbindungsrundstabes ist insbesondere kreisrund oder oval. Der innenliegende Hohlraum des Verbindungsrundstabes weist insbesondere einen kreisrunden Querschnitt auf. Der Querschnitt des innenliegenden Hohlraums ist insbesondere in seiner Form korrespondierend zu der Form und/oder dem Außendurchmesser des Verbindungszapfens. Zur optimalen Ausbildung des Verbindungszapfens als Drehachse weisen der Verbindungszapfen und der Hohlraum des Verbindungsrundstabes insbesondere beide einen korrespondierenden kreisrunden Querschnitt auf. Prinzipiell kann der Querschnitt des Verbindungszapfens und des Hohlraums des Verbindungsrundstabes jedoch jegliche Form, wie beispielsweise dreieckig, viereckig, sechseckig oder mehreckig, aufweisen, sofern beide derart ausgestaltet sind, dass der Verbindungszapfen als Drehachse in dem Hohlraum des Verbindungsrundstabes drehbar ist. Eine Höhe des innenliegenden Hohlraums des Verbindungsrundstabes ist insbesondere zumindest geringfügig größer als die Höhe des Verbindungszapfens. Ebenso ist der Durchmesser des innenliegenden Hohlraums des Verbindungsrundstabes etwas größer als der Außendurchmesser des Verbindungszapfens. Der Verbindungsrundstab, beispielsweise ausgebildet als Rohr, ist bevorzugt über die gesamte Wandhöhe oder geringfügig kürzer als die Wandhöhe ausgebildet. Dadurch dichtet die Außenfläche des Verbindungsrundstabs und/oder Rohres die senkrechte Kante des Wandelementes der nachfolgenden Barriereeinheit mit dem Verbindungszapfen ab. Dadurch, dass der Verbindungsrundstab und/oder das Rohr selbst als Dichtungselement dient, ist der Übergang zwischen zwei Barriereeinheiten frei von einer Fuge und benötigt nicht ein separates Dichtungselement. Aufgrund der runden oder kreisrunden Querschnittsform des Verbindungsrundstabes und/oder Rohrs gleitet das senkrecht stehende Wandelement an der Außenseite des Verbindungsrundstabes vorbei, sodass bei jedem Winkel der Abwinkelung eine weitgehende Abdichtung vorhanden und ein Verkanten der Barriereeinheiten beim räumlichen Ausrichten verhindert ist. Somit ist die Wasserbarrierevorrichtung bei jedem möglichen kleinsten Winkel der Abwinkelung der verbundenen Barriereeinheiten zwischen insbesondere ± 35°, bevorzugt zumindest ± 25°, aufgrund der Konstruktion wasserdicht.

Unter einem "Verbindungszapfen" wird insbesondere ein hervorstehendes Bauteil zur Verbindung zweier Barriereeinheiten verstanden. Der Verbindungszapfen kann insbesondere als Rundstab mit einem freien, hervorstehenden Ende ausgebildet sein. Das freie Ende des Verbindungszapfens ist insbesondere nach oben ausgerichtet. Die Längsrichtung des Verbindungszapfens und des Verbindungsrundstabes sind insbesondere parallel zur Wandhöhe ausgerichtet. Der Verbindungszapfen weist insbesondere ein Vollmaterial auf. Jedoch kann der Verbindungszapfen auch zumindest teilweise einen Hohlraum in seinem Inneren aufweisen. Als Drehachse weist der Verbindungszapfen insbesondere eine geringere Höhe als der Verbindungsrundstab und/oder sein innenliegender Hohlraum auf. Der Verbindungszapfen kann beispielsweise eine Höhe von 30 mm und der Verbindungsrundstab mit durchgehenden Hohlraum eine Höhe von 200 mm aufweisen.

Der Verbindungsrundstab und der Verbindungszapfen weisen jeweils zumindest ein Material auf, welches mit dem Material des Wandelementes und des Bodenelementes und somit der jeweiligen Barriereeinheit kompatibel und/oder verbindbar ist. Bevorzugt weisen der Verbindungsrundstab und der Verbindungszapfen dasselbe Material zumindest wie das Wandelement auf. Jede Barriereeinheit weist an dem einen Ende ihrer Wandbreite und somit entlang ihrer Seitenwand jeweils nur einen einzigen Verbindungsrundstab und am gegenüberliegenden Ende der Wandbreite und somit an der gegenüberliegenden Seitenwand jeweils nur einen einzigen Verbindungszapfen auf. Der Verbindungsrundstab und der Verbindungszapfen sind jeweils fest mit dem Wandelement und/oder dem Bodenelement verbunden. Im Falle einer Kunststoff aufweisenden Barriereeinheit kann der Verbindungsrundstab und/oder Verbindungszapfen jeweils angeschweißt und/oder verklebt sein. Prinzipiell kann eine Barriereeinheit jedoch auch einstückig ausgebildet und gefertigt sein, sodass ohne eine zusätzliche Verbindung die Barriereeinheit direkt mit dem Wandelement, dem Bodenelement, dem Verbindungsrundstab und dem Verbindungszapfen gefertigt, beispielsweise gegossen, ist.

In einer weiteren Ausführungsform weist die Wasserbarrierevorrichtung eine dritte Barriereeinheit, eine vierte Barriereeinheit, eine fünfte Barriereeinheit und/oder eine sechste Barriereeinheit und optional weitere Barriereeinheiten auf.

Somit kann die Wasserbarrierevorrichtung in ihrer Länge und räumlichen Ausrichtung flexibel mobil vor Ort entsprechend dem Verlauf des Geländes und den Schutzanforderungen ausgestaltet sein.

Bei einer dritten, vierten, fünften und/oder sechsten und optional weiteren Barriereeinheit handelt es sich um eine oben definierte Barriereeinheit.

Um ein Abknicken zweier benachbarter Barriereeinheiten jeweils entlang ihrer Wandbreite und somit einen nicht geradlinigen Verlauf der Länge der Wasserbarrierevorrichtung zu ermöglichen, kann zwischen den beiden Wandelementen der jeweils zwei verbundenen Barriereeinheiten ein kleinster Winkel mit der zugehörigen Drehachse als Scheitel in einem Bereich von 0° bis 35°, insbesondere von 5° bis 25°, bevorzugt von 10° bis 20°, ausgebildet sein.

Somit kann der Verlauf der Wasserbarrierevorrichtung optimal an die räumlichen Gegebenheiten des Geländes vor Ort angepasst und/oder zum Ableiten des Wassers in eine bestimmte Richtung ausgebildet sein.

In einer weiteren Ausführungsform der Wasserbarrierevorrichtung ist der jeweilige aufgesteckte Verbindungsrundstab mit seiner Außenfläche abdichtend gegen das jeweilige Wandelement mit dem verbundenen Verbindungszapfen ausgebildet.

Somit wirkt die Außenoberfläche des Verbindungsrundstabes selbst als Abdichtung. An der Außenseite des Verbindungsrundstabes gleitet dadurch die senkrechte Wand der nächstfolgenden Barriereeinheit kreisförmig vorbei, sodass dort bei jedem Knickwinkel eine weitgehende Abdichtung vorhanden ist. Folglich ist eine separate Dichtung, welche aufwändig zwischen den beiden benachbarten Wandelementen beim Verbinden der entsprechenden Barriereeinheiten montiert werden müsste, erfindungsgemäß nicht notwendig.

Um eine optimal drehbare Verbindung zwischen zwei benachbarten Barriereeinheiten bereitzustellen, kann oder können der Verbindungsrundstab als Rohr und/oder der Verbindungszapfen als Dorn ausgebildet sein.

Bei der Ausbildung des Verbindungszapfens als Dorn weist das freie Ende des Verbindungszapfens eine sich verjüngende Spitze auf. Dadurch kann der Verbindungsrundstab leichter und zentriert auf den als Dorn ausgebildeten Verbindungszapfen aufgesetzt werden oder sein.

In einer weiteren Ausführungsform der Wasserbarrierevorrichtung weist oder weisen die Barriereeinheit oder die Barriereeinheiten mindestens ein Fußelement auf, wobei das mindestens eine Fußelement unter dem Wandelement und/oder dem flächigen Bodenelement angeordnet ist, sodass bei einem Aufstellen der Barriereeinheit und/oder der Barriereeinheiten auf dem Boden die jeweilige freiliegende Seite des Bodenelementes schräg auf dem Boden aufliegt.

Unter dem Wandelement und/oder einem Abschnitt des Bodenelementes ausgerichtet entgegen einer Wasserseite ist insbesondere ein Fußelement oder sind mehrere Fußelemente, beispielsweise ein runder Fuß, angeordnet, um die jeweilige Barriereeinheit schräg auf dem Untergrund zu stellen. Dadurch ist die freiliegende Seite des flächigen Bodenelementes schräg nach unten ausgerichtet auf den Boden angeordnet. Folglich kann das Wasser von der Wasserseite auf der Oberfläche des Bodenelementes in Richtung auf das Wandelement schräg nach oben strömen. Durch das Fußelement oder mehrere Fußelemente an der Unterseite des Bodenelementes in einem Bereich abgewandt zur Wasserseite wird ein Wegschwimmen der jeweiligen Barriereeinheit verhindert, indem ein Unterdruck zwischen der Unterseite und der Oberseite des Bodenelementes erzeugt wird durch schnell entweichendes Wasser zwischen der Unterseite des Bodenelementes und der Oberseite des Bodens. Somit saugt sich die jeweilige Barriereeinheit am Boden selbsttätig fest.

Um auch bei einer großen Abwinkelung zweier benachbarter Barriereeinheiten eine gesicherte Abdichtung zu realisieren, kann oder können die Barriereeinheit oder die Barriereeinheiten jeweils ein Fugenabdeckelement an dem Bodenelement und/oder dem Verbindungsrundstab aufweisen, sodass bei einem Abwinkeln der beiden verbundenen Barriereeinheiten mittels des Fugenabdeckelementes eine Fuge zwischen den beiden Bodenelementen der beiden verbundenen Barriereeinheiten wasserdicht verschlossen ist.

Somit kann auch bei großen Winkeln der Abwinkelung der Barriereeinheiten eine Abdichtung zwischen aufeinanderfolgenden Bodenelementen gewährleistet werden, indem die jeweilige Barriereeinheit ein Fugenabdeckelement an seinem Bodenelement und/oder dem Verbindungsrundstab aufweist. Hierzu kann das Fugenabdeckelement beispielsweise an dem Verbindungsrundstab und/oder dem Bodenelement angeschweißt sein. Das Fugenabdeckelement kann beispielsweise ebenfalls als Platte ausgebildet sein und sich beidseitig konisch zur Wasserseite und somit in Richtung auf das freie Ende des Bodenelementes erweitern. Das Fugenabdeckelement liegt bevorzugt oben auf dem Bodenelement der vorhergehenden Barriereeinheit und nach dem Verbindung auch oben auf dem Bodenelemente der nachfolgenden Barriereeinheit auf. Das Fugenabdeckelement kann ausgerichtet zur Wasserseite eine größere Abmessung als das Bodenelement aufweisen.

In einer weiteren Ausführungsform der Wasserbarrierevorrichtung ist unterhalb des Verbindungszapfens, des Dorns und/oder des Bodenelementes eine Materialverstärkung angeordnet.

Um auch bei Unebenheiten des Untergrundes eine optimale Abdichtung und eine definierte Dichtkante ausgerichtet zum Wasser auszubilden, kann vor und/oder unterhalb der freiliegenden Seite des Bodenelementes oder der Bodenelemente und/oder einer freiliegenden Seite des Fugenabdeckelementes ein Dichtungsmaterial angeordnet sein.

Das jeweilige Bodenelement und/oder das Fugenabdeckelement kann an der jeweiligen freien Seite ausgerichtet zum Wasser jeweils eine Dichtkante aufweisen. Zum verbesserten Abdichten gegenüber des Bodens kann vor und/oder unterhalb der jeweiligen freiliegenden Seite des Bodenelementes und/oder des Fugenabdeckelementes ein Dichtungsmaterial angeordnet sein. Bei einem Dichtungsmaterial kann es sich beispielsweise um ein Moosgummi oder eine Elastomerdichtung handeln.

Bei einem Dichtungsmaterial kann es sich auch um eine Dichtfolie handeln, welche unter dem jeweiligen Barriereelement, Bodenelement und/oder Fugenabdeckelement befestigt ist. Hierbei kann sich die Dichtfolie bei Unebenheiten an den Verlauf des Bodens anpassen und die Abdichtung verbessern. Die Dichtfolie kann beispielsweise eine Breite von 80 mm aufweisen und auf circa einer Breite von 20 mm an der Unterseite des Bodenelementes und/oder des Fugenabdeckelementes angeschweißt sein. Um eine Sichtkontrolle und Funktionsüberwachung zu ermöglichen, kann die Dichtfolie auch nach vorne in Richtung auf die Wasserseite über die freie Seite des Bodenelementes und/oder der Fugenabdeckplatte hinausstehen. Beispielsweise kann die Dichtfolie 20 mm über die freie Seite des jeweiligen Barriereelementes hinausstehen.

Zusätzlich kann das jeweilige Bodenelement über seine Breite ein Loch oder beabstandete Löcher aufweisen, um die jeweilige Barriereeinheit und/oder die Wasserbarrierevorrichtung zur Erhöhung eines bestehenden Schutzsystems an diesem bereits bestehenden Schutzsystem zu befestigen. Bei einem bestehenden Schutzsystem kann es sich beispielsweise um Schläuche in einer Netzhülle handeln, wobei die Schläuche zum Ausbilden des Schutzsystems mit Wasser gefüllt sind. Zur Erhöhung dieses Schutzsystems kann die Wasserbarrierevorrichtung beispielsweise mittels Kabelbindern durch die Löcher in den jeweiligen Bodenelementen an der Oberseite der Netzhülle befestigt werden oder sein.

In einer weiteren Ausführungsform ist an dem Wandelement und/oder dem Bodenelement mindestens ein Aussteifungselement angeordnet.

Somit kann oder können zur Erhöhung der Stabilität der jeweiligen Barriereeinheit ein Aussteifungselement oder mehrere Aussteifungselemente an der jeweiligen Barriereeinheit angeordnet sein. Beispielsweise ist ein Aussteifungswinkel im Übergangsbereich zwischen einem Bodenelement und einem Wandelement angeordnet. Die Anordnung von Aussteifungselementen und/oder Verstärkungselementen an den Barriereeinheiten ist insbesondere bei Fertigung der Barriereeinheit aus Recyclingkunststoff vorteilhaft.

Im Weiteren wird die Erfindung anhand eines Ausführungsbeispiels näher erläutert. Es zeigen
- Figur 1: eine schematische Darstellung einer Draufsicht auf ein erstes Leitwinkelelement einer Wasserbarrierevorrichtung mit einer Fugenabdeckplatte,
- Figur 2: eine schematische Darstellung einer Draufsicht auf die Fugenabdeckplatte,
- Figur 3: eine schematische Darstellung einer Draufsicht auf einen Abschnitt der Wasserbarrierevorrichtung mit dem ersten Leitwinkelelement verbunden mit einem zweiten Leitwinkelelement,
- Figur 4: eine schematische Schnittdarstellung eines Querschnittes durch das erste Leitwinkelelement im Bereich eines Verbindungsrohrs und Fußes des ersten Leitwinkelelementes,
- Figur 5: eine schematische Schnittdarstellung eines Querschnittes durch das erste Leitwinkelelement im Bereich der Mitte seiner Breite, und
- Figur 6: eine schematische Schnittdarstellung eines Querschnittes durch das erste Leitwinkelelement im Bereich seines Verbindungsdorns.

Eine Wasserbarrierevorrichtung 101 weist ein erstes Leitwinkelelement 103 auf. Das erste Leitwinkelelement 103 weist eine Bodenplatte 115 auf, wobei an einer Seite der Bodenplatte 115 senkrecht eine Wand 107 verbunden ist. Gegenüberliegend zur Wand 107 weist die Bodenplatte 115 eine freie Seite 121 auf. Die Bodenplatte 115 und die Wand 107 weisen eine maximale Breite von 1.500 mm auf. Die Bodenplatte weist eine Tiefe von 300 mm auf. An einem Ende der Breite der Bodenplatte 115 ist ein Verbindungsdorn 125 angeordnet. Dort weist die Bodenplatte 115 entlang ihrer Tiefe eine senkrecht stehende Seite zur Wand 107 in der Draufsicht (Figur 1) auf, welche senkrecht auf die freie Seite 121 stößt. Die Ecken der Bodenplatte 115 sind abgerundet. Auf einem dem Verbindungsdorn 125 gegenüberliegenden Ende der Breite der Bodenplatte 115 ist ein Verbindungsrohr 123 angeordnet. Beim Verbindungsrohr 123 verläuft eine Seite entlang der Tiefe der Bodenplatte 115 sich konisch verjüngend hin zur freien Seite 121 der Bodenplatte 115. An dem Verbindungsrohr 123 und der Bodenplatte 115 ist eine Fugenabdeckplatte 131 verbunden, welche auf einer Oberseite der Bodenplatte 115 partiell aufliegt (Figuren 1 und 4).

Die Fugenabdeckplatte 131 weist von dem Verbindungsrohr 123 in Richtung auf die freie Seite 121 der Bodenplatte 115 eine sich konisch erweiternde, im Wesentlichen dreieckige Form mit runden Ecken auf. Im konisch engsten Abschnitt der Fugenabdeckplatte 131 ist eine Aussparung 133 angeordnet, welche um das Verbindungsrohr 123 angeordnet ist (Figuren 1 und 2). Des Weiteren weist die Bodenplatte 115 an ihrer Unterseite unterhalb der Wand 107 zwei beabstandete Füße 143 auf. Über die Breite der Bodenplatte 115 und der Wand 107 sind in deren Übergangsbereich drei beabstandete Aussteifungswinkel 145 angeordnet. Des Weiteren weist die Bodenplatte 115 zwei beabstandete Löcher 149 in der Nähe zur freien Seite 121 auf. Unterhalb des Verbindungsdorns 125 und der Unterseite der Bodenplatte 115 ist eine Dornverstärkung 141 angeordnet (Figur 6).

Die Wasserbarrierevorrichtung 101 weist ein zweites Leitwinkelelement 105 (sowie optionale weitere Leitwinkelelemente) auf, welches wie das oben beschriebene erste Leitwinkelelement 103 ausgebildet ist.

Der Verbindungsdorn 125 weist eine Höhe von 30 mm auf, während das Verbindungsrohr 123 über eine gesamte Höhe der Wand 107 von 200 mm ausgebildet ist. Zum Verbinden des ersten Leitwinkelelementes 103 mit dem zweiten Leitwinkelelement 105 wird das Verbindungsrohr 123 des ersten Leitwinkelelementes 103 auf den Verbindungsdorn 125 des zweiten Leitwinkelelementes 105 gesteckt. Weitere nicht gezeigte Leitwinkelelemente werden demgemäß zur Vergrößerung der Länge der Wasserbarrierevorrichtung 101 gleichermaßen verbunden. Beim Verbinden des ersten Leitwinkelelementes 103 mit dem zweiten Leitwinkelelement 105 wird eine Ausrichtung des zweiten Leitwinkelelementes 105 entlang seiner Breite und somit entlang der Wand 107 um circa 30° bezogen auf die Längsausrichtung der Breite des ersten Leitwinkelelements 103 und somit der Wand 107 des ersten Leitwinkelelements 103 abgeknickt, wodurch das zweiten Leitwinkelelemente 105 mehr zur freien Seite 121 ausgerichtet ist. Hierbei deckt und dichtet die Fugenabdeckplatte 131 von oben eine Fuge zwischen den Außenkanten der aneinander liegenden Bodenplatten 115 des ersten Leitwinkelelementes 103 und des zweiten Leitwinkelelementes 105 ab. Aufgrund der Füße 143 stehen die freien Enden 121 der Bodenplatten 115 des ersten Leitwinkelelementes 103 und des zweiten Leitwinkelelementes 105 schräg nach unten gerichtet auf dem Boden 117 auf. In diesem Bereich unterhalb der Unterseite der jeweiligen Bodenplatte 115 ist eine Dichtung 147 angeordnet.

Im Falle eines Starkregenereignisses strömt das Regenwasser von der freien Seite 121 auf die Oberseite der jeweiligen Bodenplatte 115 in Richtung auf die jeweilige Wand 107, wodurch aufgrund des Wasserdruckes das jeweilige Leitwinkelelement 103 und 105 gegen den Boden gedrückt wird. Gleichzeitig gelangt trotz der Dichtung 147 zumindest partiell Wasser zwischen die Unterseite der Bodenplatte 115 und der Oberseite des Bodens 117. Hierbei entsteht ein Unterdruck zwischen der Unterseite und der Oberseite der jeweiligen Bodenplatte 115 und das entsprechende Leitwinkelelement 103, 105 saugt sich an dem Boden 117 dadurch fest, dass das Wasser unter dem Boden 115 schnell in Richtung der Füße 143 entweicht. Eine aufgrund der Füße 143 ausgebildete keilförmige Erweiterung einer Fuge zwischen der Unterseite der Bodenplatte 115 und dem Boden 117 sorgt für einen schnellen Abfluss und für Unterdruck.

Somit wird eine Wasserbarrierevorrichtung 101 mit Leitwinkelelementen 103, 105 bereitgestellt, welche flexibel räumlich und in einfacher Weise miteinander verbindbar und ohne Befestigungsmittel auf einen Boden aufstellbar und zum Abhalten und Ableiten von Wasser verwendbar sind.

### Bezugszeichenliste

- 101: Wasserbarrierevorrichtung
- 103: erstes Leitwinkelelement
- 105: zweites Leitwinkelelement
- 107: Wand
- 115: Bodenplatte
- 117: Boden
- 121: freie Seite der Bodenplatte
- 123: Verbindungsrohr
- 125: Verbindungsdorn
- 131: Fugenabdeckplatte
- 133: Aussparung
- 141: Dornverstärkung
- 143: Fuß
- 145: Aussteifungswinkel
- 147: Dichtung
- 149: Loch

## Patentansprüche

1. Wasserbarrierevorrichtung (101) zum Abhalten und/oder Ableiten von Wasser, wobei die Wasserbarrierevorrichtung (101) mindestens eine erste Barriereeinheit (103) und eine zweite Barriereeinheit (105) aufweist, wobei die jeweilige Barriereeinheit (103, 105) ein Wandelement (107) mit einer Wandbreite, einer Wandhöhe und einer Wandtiefe und ein flächiges Bodenelement (115) zum Aufstellen auf einem Boden (117) aufweist und das flächige Bodenelement (115) winkelig mit dem Wandelement (107) entlang der Wandbreite verbunden ist und eine gegenüber dem Wandelement freiliegende Seite (121) aufweist, **dadurch gekennzeichnet, dass** die jeweilige Barriereeinheit (103, 105) an einem Ende der Wandbreite ein Verbindungsrundstab (123) ausgerichtet in seiner Längsabmessung in einer Richtung der Wandhöhe aufweist, wobei der Verbindungsrundstab (123) zumindest teilweise innenliegend einen Hohlraum aufweist, und an einem gegenüberliegenden Ende der Wandbreite einen Verbindungszapfen (125) aufweist, wobei der Verbindungszapfen (125) derart angeordnet ist, dass der Verbindungsrundstab (123) der ersten Barriereeinheit (103) mit dem innenliegenden Hohlraum auf den Verbindungszapfen (125) der zweiten Barriereeinheit (105) aufsteckbar ist, sodass die beiden verbundenen Barriereeinheiten (103, 105) mittels des Verbindungszapfens (125) als eine Drehachse zueinander abwinkelbar sind.

2. Wasserbarrierevorrichtung (101) nach Anspruch 1, **dadurch gekennzeichnet, dass** die Wasserbarrierevorrichtung (101) eine dritte Barriereeinheit, eine vierte Barriereeinheit, eine fünfte Barriereeinheit und/oder ein sechste Barriereeinheit und optional weitere Barriereeinheiten aufweist.

3. Wasserbarrierevorrichtung (101) nach Anspruch 1 oder 2, **dadurch gekennzeichnet, dass** zwischen den beiden Wandelementen (107) der jeweils zwei verbundenen Barriereeinheiten (103, 105) ein kleinster Winkel mit der zugehörigen Drehachse als Scheitel in einem Bereich von 0° bis 35°, insbesondere von 5° bis 25°, bevorzugt von 10° bis 20°, ausgebildet ist.

4. Wasserbarrierevorrichtung (101) nach einem der vorherigen Ansprüche, **dadurch gekennzeichnet, dass** der jeweilige aufgesteckte Verbindungsrundstab (123) mit seiner Außenfläche abdichtend gegen das jeweilige Wandelement (107) mit dem verbundenen Verbindungszapfen (125) ausgebildet ist.

5. Wasserbarrierevorrichtung (101) nach einem der vorherigen Ansprüche, **dadurch gekennzeichnet, dass** der Verbindungsrundstab (123) als Rohr und/oder der Verbindungszapfen (125) als Dorn ausgebildet ist und/oder sind.

6. Wasserbarrierevorrichtung (101) nach einem der vorherigen Ansprüche, **dadurch gekennzeichnet, dass** die Barriereeinheit oder die Barriereeinheiten (103, 105) mindestens ein Fußelement (143) aufweist oder aufweisen, wobei das mindestens eine Fußelement (143) unter dem Wandelement (107) und/oder dem flächigen Bodenelement (115) angeordnet ist, sodass bei einem Aufstellen der Barriereeinheit und/oder der Barriereeinheiten (103, 105) auf dem Boden (117) die jeweilige freiliegende Seite (121) des Bodenelementes (103, 105) schräg auf dem Boden (117) aufliegt.

7. Wasserbarrierevorrichtung (101) nach einem der vorherigen Ansprüche, **dadurch gekennzeichnet, dass** die Barriereeinheit oder die Barriereeinheiten (103, 105) jeweils ein Fugenabdeckelement (131) an dem Bodenelement (115) und/oder dem Verbindungsrundstab (123) aufweist oder aufweisen, sodass bei einem Abwinkeln der beiden verbundenen Barriereeinheiten (103, 105) mittels des Fugenabdeckelementes (131) eine Fuge zwischen den beiden Bodenelementen (115) der beiden verbundenen Barriereeinheiten (103, 105) wasserdicht verschlossen ist.

8. Wasserbarrierevorrichtung (101) nach einem der vorherigen Ansprüche, **dadurch gekennzeichnet, dass** unterhalb des Verbindungszapfens, des Dorns (125) und/oder des Bodenelementes (115) eine Materialverstärkung (141) angeordnet ist.

9. Wasserbarrierevorrichtung (101) nach einem der vorherigen Ansprüche, **dadurch gekennzeichnet, dass** vor und/oder unterhalb der freiliegenden Seite (121) des Bodenelementes oder der Bodenelemente (115) und/oder einer freiliegenden Seite des Fugenabdeckelementes (131) ein Dichtungsmaterial (147) angeordnet ist.

10. Wasserbarrierevorrichtung (101) nach einem der vorherigen Ansprüche, **dadurch gekennzeichnet, dass** an dem Wandelement (107) und/oder dem Bodenelement (115) mindestens ein Aussteifungselement (145) angeordnet ist.
